# FASCICULE DE BREVET EUROPEEN

(11) **EP 3 525 198 B1**
(45) Date de publication et mention de la délivrance du brevet: **12.05.2021**
(21) Numéro de dépôt: 19155453.4
(22) Date de dépôt: 05.02.2019
(51) Int. Cl.: G09F 13/18, G09F 7/20, G09F 27/00, G08B 7/06

(54) **BLOC D'ÉCLAIRAGE DE SÉCURITÉ CONFIGURABLE**
KONFIGURIERBARER SICHERHEITSBELEUCHTUNGSBLOCK
CONFIGURABLE SAFETY LIGHTING UNIT

(30) Priorité: 09.02.2018 FR 1851101
(43) Date de publication de la demande: 14.08.2019
(73) Titulaire: Cooper Securite SAS, 63200 Riom (FR)
(72) Inventeur: ZANIN, Julien, 63200 Riom (FR); MIGUEL, Julien, 63310 Villeneuve-les-cerfs (FR); ESPINOUX, Franck, 63530 Volvic (FR)
(74) Mandataire: Fédit-Loriot

(56) Documents cités:
- EP-A1- 2 942 770
- EP-A2- 2 642 473
- US-A1- 2007 236 941
- US-A1- 2009 225 535

## Description

La présente invention concerne les blocs d'éclairage de sécurité c'est-à-dire des blocs d'éclairage destinés à afficher une signalétique lumineuse dans les établissements recevant du public, aussi bien pour assurer par exemple le balisage des issues d'un tel établissement et/ou celui des services qui y sont proposés, que pour constituer un éclairage de sécurité.

L'invention concerne plus particulièrement un bloc d'éclairage de sécurité comprenant :
- un boîtier support formé d'un socle, ouvert en face avant, adapté à être fixé sur un mur ou un plafond par sa paroi de fond, et d'un couvercle comprenant une face frontale à rapporter en face avant du socle pour former un logement d'accueil pour un circuit d'alimentation électrique et des contacts électriques correspondants, et
- un panneau lumineux constitué d'au moins une étiquette de signalisation et d'un guide de lumière réunis à leur périphérie par un cadre, ledit guide de lumière étant conçu pour diffuser vers ladite étiquette de signalisation la lumière émise par au moins une source lumineuse disposée le long d'au moins un bord dudit cadre, ledit panneau lumineux étant conçu pour entrer en contact avec lesdits contacts électriques dans un état monté dudit panneau lumineux sur ladite face frontale du couvercle pour l'alimentation électrique de ladite source lumineuse, à la fois dans un premier état de montage dans lequel ledit panneau lumineux est disposé dans un plan parallèle à ladite face frontale et dans un second état de montage dans lequel ledit panneau lumineux est disposé dans un plan perpendiculaire à ladite face frontale.

Un tel bloc d'éclairage est bien connu, notamment par l'exemple qu'en donne le document EP 2 942 770. Un tel bloc est particulièrement adapté pour permettre son implantation tant sur un mur que sur un plafond, en utilisant avantageusement le même boîtier support pour les deux types d'implantation. Le panneau lumineux est alors assemblé au couvercle du boîtier support selon le premier état de montage, dans le cas de l'implantation du boîtier support sur un mur et selon le second état de montage, dans le cas de l'implantation du boîtier support sur un plafond. Selon le document précité, les premier et second états de montage du panneau lumineux sur le couvercle du boîtier support nécessitent de mettre en oeuvre des moyens de montage par clipsage, d'une part au niveau du panneau et, d'autre part, au niveau du boîtier, qui sont spécifiques et dédiés à chacun des états de montage respectifs du panneau lumineux sur le boîtier support. En particulier, les moyens de montage par clipsage comprennent un premier jeu de pièces détachées spécifique afin de permettre l'assemblage du panneau lumineux au boîtier support dans le premier état de montage et un second jeu de pièces détachées spécifique afin de permettre l'assemblage du panneau lumineux au boîtier support dans le second état de montage. Autrement dit, le technicien en charge de l'installation du bloc doit disposer de plusieurs jeux de pièces détachées spécifiques pour pouvoir s'adapter à différentes configurations d'implantation possibles du bloc, au mur ou au plafond. Une fois le bloc installé dans une configuration d'implantation donnée avec le jeu de pièces détachées correspondant, l'autre jeu de pièces détachées, inutilisé pour le montage, est laissé de côté. La gestion de ces jeux de pièces détachées, qui permettent l'assemblage du panneau lumineux au boîtier support du bloc dans ses différentes configurations d'implantation, entraîne d'une part, un surcoût de production et, d'autre part, des incidences environnementales défavorables, s'agissant du traitement des pièces inutilisées.

Dans ce contexte, la présente invention a pour but de proposer un bloc d'éclairage de sécurité exempt des limitations précédemment évoquées et, en particulier, qui permette de mettre en oeuvre les fonctions d'assemblage du panneau lumineux au boîtier support du bloc dans les deux états de montage sans avoir de pièces inutilisées après montage.

A cette fin, le bloc d'éclairage de sécurité de l'invention, par ailleurs conforme à la définition générique qu'en donne le préambule ci-dessus, et tel que divulgué dans la revendication 1, est essentiellement caractérisé en ce que ledit couvercle comprend des connecteurs destinés à venir s'engager, dans ledit premier état de montage, avec ledit cadre, ledit cadre présentant une section externe définissant un logement destiné à recevoir à emboîtement lesdits connecteurs dans ledit second état de montage.

Grâce à cet agencement, le cadre peut être fixé au couvercle suivant les deux états de montage, sans nécessiter aucune pièce détachée spécifique pour l'un ou l'autre des deux états de montage.

Avantageusement, lesdits connecteurs sont deux tenons latéraux réalisés d'une seule pièce avec ledit couvercle et disposés sur des côtés opposés longitudinalement de ladite face frontale, destinés à venir se clipser chacun, dans ledit premier état de montage, dans une encoche correspondante pratiquée sur une partie de paroi interne transversale dudit cadre.

Avantageusement encore, ledit cadre présente une section externe en V ou en U, dont deux ailes longitudinales faisant saillie d'une paroi interne longitudinale dudit cadre définissent ledit logement, ledit logement étant en forme de mortaise.

Ainsi, les moyens permettant l'assemblage du panneau lumineux au couvercle dans les deux états de montage, participent avantageusement à procurer une esthétique améliorée du bloc. En effet, dans le premier état de montage, les tenons latéraux en face frontale du couvercle sont clipsés du côté intérieur du cadre profilé, ce qui les rend invisibles pour un observateur. De la même façon, les tenons latéraux sont rendus invisibles dans le second état de montage, dans la mesure où ils sont engagés à emboîtement dans un logement correspondant en forme de mortaise agencé entre deux ailes longitudinales délimitant une section externe en forme de V ou de U du cadre, de sorte que les deux ailes longitudinales du cadre masquent les tenons latéraux du couvercle qui y sont emboîtés dans le second état de montage. En outre, l'assemblage par tenon-mortaise est particulièrement favorable pour assurer la cohésion du panneau lumineux et du couvercle suivant une orientation perpendiculaire de ces pièces entre elles dans le second état de montage.

En variante, les connecteurs pourraient également être constitués par des moyens de fixation magnétiques ou électromagnétiques, adaptés pour fixer le couvercle au panneau lumineux dans les deux états de montage par coopération avec des sites de fixation magnétique correspondant prévus sur le cadre du panneau lumineux.

D'autres caractéristiques non limitatives et avantageuses du bloc d'éclairage sont définies comme suit :
- lesdits deux tenons latéraux comportent un corps et un bord rigide faisant saillie dudit corps et destiné à s'insérer dans ladite encoche ;
- lesdits deux tenons latéraux présentent, en coupe transversale, un profil ayant une section en forme de trapèze ;
- lesdits deux tenons latéraux comportent un insert métallique adapté pour le contact avec lesdits contacts électriques ;
- chaque encoche et logement, adaptés à coopérer avec lesdits deux tenons latéraux respectivement dans lesdits premier et second états de montage, sont pourvus de plages de connexion métalliques respectives adaptées pour le contact avec l'insert métallique desdits deux tenons latéraux dans chacun desdits premier et second états de montage ;
- ladite source lumineuse comprend des bornes de connexion électrique reliées auxdites plages de connexion métalliques par des pistes conductrices disposées sur ledit cadre profilé ;
- ladite source lumineuse comprend une barrette de diodes électroluminescentes disposée le long de ladite paroi interne longitudinale, de sorte que lesdites diodes électroluminescentes soient orientées vers ledit guide de lumière ;
- ladite barrette de diodes électroluminescentes est fixée sur une face externe de ladite paroi interne longitudinale sous ledit logement, de sorte que lesdites diodes électroluminescentes soient disposées au sein d'ouvertures pratiquées dans ladite paroi interne longitudinale.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
- les Figures 1 et 2 sont des vues schématiques en perspective d'un bloc d'éclairage de sécurité selon un mode de réalisation préféré de l'invention pour une configuration d'implantation sur un mur;
- la Figure 3 est une vue schématique en perspective d'un bloc d'éclairage de sécurité selon un mode de réalisation préféré de l'invention pour une configuration d'implantation sur un plafond ;
- la Figure 4 est une vue en perspective en coupe du bloc d'éclairage de de sécurité selon le mode de réalisation préféré de l'invention, dans le premier état de montage ;
- la Figure 5 est une vue en perspective en coupe du bloc d'éclairage de de sécurité selon le mode de réalisation préféré de l'invention, dans le second état de montage.

En référence aux figures 1 à 3, le bloc d'éclairage de sécurité 1 de l'invention comprend un boîtier support 2 destiné à être rapporté en saillie sur une paroi de montage, tel qu'un mur ou un plafond. Le boîtier support 2 comprend un socle (non représenté), formant patère de fixation, destiné à être fixé par sa paroi de fond au mur ou au plafond, et venant être fermé en face avant, opposée à la paroi de fond, par un couvercle 20, présentant une face frontale rectangulaire 21, bordée par une paroi latérale 22 s'étendant selon un contour rectangulaire, de façon à définir avec le socle un logement d'accueil 23 pour un mécanisme d'appareillage électrique du bloc (non représenté), comprenant typiquement un circuit électronique pour l'alimentation électrique du bloc, des contacts électriques ainsi qu'éventuellement des accumulateurs. Le couvercle 20 du boîtier support 2 présente globalement une forme de parallélépipède allongé. Il s'étend ainsi en longueur selon un axe longitudinal X, en largeur selon un axe transversal Y et en épaisseur selon un axe frontal Z. En position d'implantation sur un mur (figures 1 et 2), le couvercle 20 du boîtier support 2 est rapporté sur la paroi murale de telle sorte que son axe longitudinal X s'étende horizontalement à la paroi murale, que son axe transversal Y s'étende verticalement et que son axe frontal Z s'étende perpendiculairement à la paroi murale. En position d'implantation sur un plafond (figure 2), le couvercle 20 du boîtier support 2 est rapporté sur la paroi de plafond de telle sorte que son axe longitudinal X et son axe transversal Y s'étendent horizontalement à la paroi de plafond et que son axe frontal Z s'étende perpendiculairement à la paroi de plafond.

Le couvercle 20 du boîtier support du bloc est préférentiellement réalisé d'une seule pièce par moulage d'un matériau plastique rigide, tel que le polycarbonate.

Le bloc comprend également un panneau lumineux 3 constitué d'au moins une étiquette de signalisation 31, illustrant une information de sécurité, telle que par exemple la présence d'une sortie de secours, et d'un guide de lumière 32, réunis à leur périphérie par un cadre 30. Le cadre 30 est préférentiellement un cadre profilé rectangulaire 30 en matériau plastique. Le cadre profilé rectangulaire 30 est réalisé d'une seule pièce par moulage d'un matériau plastique, tel que le polycarbonate. On prévoit que les dimensions de longueur et de largeur du cadre profilé rectangulaire 30 coïncident avec celles de la face frontale rectangulaire 31 du couvercle 20 du boîtier support du bloc, sur laquelle le panneau lumineux 30 est destiné à être monté, soit dans un plan parallèle à cette dernière dans un premier état de montage, soit dans un plan perpendiculaire à cette dernière, dans un second état de montage.

La figure 4 illustre une vue en coupe selon le plan (X-Z) du bloc de sécurité de l'invention dans le premier état de montage et la figure 5 illustre une vue en coupe selon le plan (Y-Z) du bloc du bloc de sécurité de l'invention dans le second état de montage.

Comme illustré plus précisément sur les vues en coupe des figures 4 et 5, la partie périphérique extérieure du cadre profilé 30 présente une section transversale, dite section externe du cadre, en forme de « V » ouvert vers l'extérieur et dont la base constitue des parois internes transversales 33 et longitudinales 34, délimitant l'intérieur du cadre profilé 30, où sont logés l'étiquette de signalisation 31 et le guide de lumière 32. Deux ailes transversales 35, légèrement divergentes, s'étendent en saillie, dirigées vers l'extérieur, depuis chaque paroi interne transversale 33 du cadre et eux ailes longitudinale 36, légèrement divergentes, s'étendent en saillie, dirigées vers l'extérieur, depuis chaque paroi interne longitudinale 33 du cadre 30. Ici, le cadre profilé 30 présente une section en V avec ses deux ailes latérales, respectivement suivant la direction transversale et la direction longitudinale, qui divergent l'une par rapport à l'autre à partir de la base mais, en variante, il pourrait présenter une section en U avec ses deux ailes latérales parallèles.

Comme on le voit mieux sur la figure 5, la face interne des parois internes longitudinales 34 du cadre 30, c'est-à-dire la face orientée vers l'intérieur du cadre, à l'opposé des ailes longitudinales 36 par rapport à la paroi interne longitudinale 34, est pourvue d'une rainure longitudinale 37, destinée à positionner et maintenir des bords inférieur et supérieur respectivement du guide de lumière 32 et de l'étiquette de signalisation 31 au sein du cadre profilé 30.

Par ailleurs, et comme illustré à la figure 5, le cadre profilé rectangulaire 30 est pourvu d'une source lumineuse 4, se présentant sous la forme d'un circuit imprimé allongé, disposé selon l'exemple de réalisation contre une face externe de la paroi interne longitudinale supérieure 34 du cadre profilé 30 (« supérieure » s'entendant ici dans la position du bloc 1 tel qu'il est représenté sur la figure 5), et sur lequel est montée alignée une pluralité de diodes électroluminescentes. Le circuit imprimé allongé de la source lumineuse 4 est par exemple fixé par collage le long de cette face externe de la paroi interne longitudinale supérieure 34 du cadre 30. La paroi interne longitudinale supérieure 34 est pourvue d'une pluralité d'ouvertures dans lesquelles est disposée la pluralité de diodes électroluminescentes portées par le circuit imprimé lorsque ce dernier est fixé contre la face externe de la paroi interne longitudinale supérieure du cadre profilé 30.

Le guide de lumière 32, se présentant sous la forme d'une plaque par exemple réalisée en polymétacrylate de méthyl (en abrégé PMMA, de l'anglais Polymethyl Methacrylate), est monté à l'intérieur du cadre profilé 30, de sorte que son bord supérieur logé dans la rainure longitudinale 37 pratiquée dans la face externe de la paroi interne longitudinale supérieure vienne en regard desdites ouvertures, pour former une surface de couplage optique avec les diodes électroluminescentes de la source lumineuse 6. La lumière émise par les diodes électroluminescentes est émise latéralement dans le guide de lumière 32. Ce dernier comprend une première surface, formant une surface de diffusion de la lumière vers l'étiquette de signalisation 31 disposée sus-jacent, préférentiellement par l'intermédiaire d'un film mince diffusant (non représenté), par exemple d'une épaisseur de l'ordre de la centaine de microns et réalisé en PC (polycarbonate) ou PET (polyéthylène téréphtalate), et destiné à être intercalé entre le guide de lumière 32 et l'étiquette de signalisation 4 lors du montage de l'ensemble dans le cadre profilé 30 afin d'homogénéiser la lumière émise. Le guide de lumière 32 comprend aussi une seconde surface opposée à la première surface, et sur laquelle est formé un réseau de microlentilles pour diriger la lumière conduite dans le guide de lumière vers le film diffusant. Ces microlentilles, par exemple sphériques, forment ainsi une couche d'extraction du guide de lumière 32 permettant d'améliorer l'extraction de lumière vers le film diffusant. Un film réfléchissant, non représenté, peut en outre être disposé adjacent à cette seconde surface du guide de lumière 32.

Le guide de lumière, le film diffusant et l'étiquette de signalisation sont montés maintenus en contact plan entre eux et réunis à leur périphérie par le cadre profilé 30, de façon à constituer le panneau lumineux 3 du bloc.

On va maintenant décrire plus précisément l'assemblage du panneau lumineux 3 au couvercle 20 du boîtier support du bloc. Comme déjà décrit, le panneau lumineux peut être assemblé au couvercle 20 suivant deux états de montage, respectivement un premier état de montage, où le panneau lumineux 3 s'étend dans un plan parallèle à la face frontale 21 du couvercle 20, correspondant à une configuration d'implantation du bloc sur un mur, et un second état de montage, où le panneau lumineux 3 s'étend dans un plan perpendiculaire à la face frontale 21 du couvercle 20, correspondant à une configuration d'implantation du bloc sur un plafond.

Pour ce faire, le couvercle 20 comprend deux tenons latéraux 24, 25, disposés sur des côtés opposés longitudinalement de la face frontale 21 du couvercle 20. Les deux tenons latéraux 24, 25 sont préférentiellement disposés suivant un plan médian longitudinal du couvercle 20. Ils sont préférentiellement venus de moulage, d'une seule pièce avec le reste du couvercle 20. Ils sont adaptés pour permettre d'assujettir le panneau lumineux 3 au couvercle 20, dans les deux états de montage.

Le premier état de montage est décrit en référence à la figure 4. Les tenons latéraux 24 et 25 sont destinés, dans ce premier état de montage, à venir se clipser chacun, dans une encoche correspondante 330 pratiquée sur la face interne de la paroi interne transversale 33 du cadre profilé 30, lorsque ce dernier, amené en surplomb de la face frontale 21 du couvercle 20, en étant disposé parallèlement à celle-ci, vient être appliqué à force contre elle. Lors de cette opération, le cadre profilé 30, qui présente une certaine souplesse de part sa forme, se déforme, permettant ainsi l'introduction des tenons latéraux 24, 25 dans leur encoche correspondante 330 prévue en face interne de la paroi interne transversale 30 du cadre. Les tenons latéraux 24, 25 comportent un bord rigide 240, 250 faisant saillie du corps du tenon et destiné à s'insérer dans ladite encoche 330. Lorsque les tenons latéraux 24, 25 sont insérés dans leur encoche correspondante 330 respective, le cadre profilé 30 est maintenu fixé au couvercle 20 dans un plan parallèle à la face frontale 21 de ce dernier, en masquant avantageusement les tenons latéraux, et est superposé au couvercle de façon sensiblement jointive, c'est-à-dire de manière compacte, sans espace entre eux. En outre, dans cet état de montage, la partie périphérique externe du cadre profilé 30 est sensiblement alignée avec la paroi latérale 22 du couvercle 20. L'ensemble forme alors un bloc particulièrement compact.

Le second état de montage du panneau lumineux au couvercle est maintenant décrit en référence à la figure 5. Dans ce second état de montage, le panneau lumineux 3 est destiné à être assemblé au couvercle 20 en étant disposé dans un plan perpendiculaire à la face frontale 21 du couvercle 20. Pour ce faire, les tenons latéraux 24, 25 agencés sur la face frontale 21 du couvercle 20 sont prévus cette fois-ci pour coopérer avec les ailes longitudinales 36 faisant saillie vers l'extérieur de la paroi interne longitudinale supérieure 34 du cadre profilé 30. Plus précisément, les deux ailes longitudinales 36 de la paroi interne longitudinale supérieure 34 du cadre profilé, définissent entre elles, à chacune de leurs extrémités respectives, un logement 38 en forme de mortaise, agencé en surplomb de la face externe de la paroi interne longitudinale supérieure 34 et destiné à recevoir à emboîtement les tenons latéraux 24, 25 dans le second état de montage. Ainsi, chaque logement 38 présente un profil d'emboîtement complémentaire du profil des tenons latéraux 24, 25, dans lequel ces derniers peuvent s'engager par coulissement, à la manière d'un tenon dans une mortaise. Les tenons latéraux présentent par exemple, en coupe transversale, un profil ayant une section en forme de trapèze. Le profil d'emboîtement des logements 38 définis entre les deux ailes longitudinales 36, résulte avantageusement du même procédé de fabrication par moulage du cadre profilé. Les tenons latéraux 24, 25, une fois insérés dans leur logement 38 en forme de mortaise correspondant au profil d'emboîtement défini entre les deux ailes longitudinales 36, permettent de maintenir le cadre profilé 30 dans un plan perpendiculaire à la face frontale 21 du couvercle, tout en étant masqué de l'extérieur par les ailes longitudinales 36. En outre, le cadre profilé 30, dans ce second état de montage, est monté mobile en translation le long de sa paroi interne longitudinale supérieure 34, ce qui facilite les opérations de montage et démontage du cadre.

Pour l'alimentation électrique de la source lumineuse 6 équipant le panneau lumineux 3, il est nécessaire de raccorder les contacts électriques agencés dans le logement d'accueil 23 du boîtier support à des bornes de connexion électrique du circuit imprimé à diodes électroluminescentes constituant la source lumineuse 6. Pour ce faire, on peut prévoir que des câbles conducteurs électriques circulent depuis le logement d'accueil et sortent par un orifice prévu à cet effet en face frontale du couvercle afin d'établir ladite connexion électrique entre les contacts électriques dans le logement d'accueil et les bornes de connexion électrique du circuit imprimé à diodes électroluminescentes. L'orifice de sortie de câble est prévu le long du plan longitudinal médian du couvercle entre les deux tenons latéraux, de sorte que dans le second état de montage, ledit orifice soit débouchant entre les ailes longitudinales du cadre profilé. Ainsi, les ailes longitudinales permettent de masquer les câbles.

En variante, les deux tenons latéraux 24, 25 comportent un insert métallique adapté pour permettre le contact avec les contacts électriques dans le logement d'accueil. Autrement dit, chaque tenon est recouvert au moins en partie d'un insert métallique, lequel est adapté pour s'étendre dans le logement d'accueil jusqu'aux contacts électriques au travers d'une ouverture agencée en face frontale du couvercle, au pied du tenon. Chaque encoche 330 et chaque logement 38, adaptés à coopérer avec les deux tenons latéraux 24, 25, pour réaliser l'assemblage du cadre profilé 30 sur le couvercle 20 dans les deux états de montage, sont également pourvus de plages de connexion métalliques, qui sont adaptées pour être mis en contact avec l'insert métallique des tenons latéraux 24, 25 dans chacun des deux états de montage respectifs. Les bornes de connexion électrique du circuit imprimé à diodes électroluminescentes sont alors reliées à ces plages de connexion métalliques par des pistes conductrices qui sont disposées directement sur le cadre profilé 30. Aussi, selon cette variante, la connexion électrique des bornes de la source lumineuse 6 équipant le cadre profilé 30 avec les contacts électriques au sein du logement d'accueil du boîtier support est avantageusement réalisée concomitamment à l'assemblage du cadre profilé 30 sur le couvercle 20, par la seule mise en relation des moyens participant à l'assemblage, d'une part par clipsage, s'agissant des tenons 24, 25 et encoches 330 dans le premier état de montage et, d'autre part, par emboîtement, s'agissant des tenons 24, 25 et logements 38 dans le second état de montage, sans qu'aucune autre action ne soit nécessaire pour un installateur.

## Revendications

1. Bloc d'éclairage de sécurité comprenant :
- un boîtier support formé d'un socle, ouvert en face avant, adapté à être fixé sur un mur ou un plafond par sa paroi de fond, et d'un couvercle (20) comprenant une face frontale (21) à rapporter en face avant du socle pour former un logement d'accueil (23) pour un circuit d'alimentation électrique et des contacts électriques correspondants, et
- un panneau lumineux (3) constitué d'au moins une étiquette de signalisation (31) et d'un guide de lumière (32) réunis à leur périphérie par un cadre (30), ledit guide de lumière étant conçu pour diffuser vers ladite étiquette de signalisation la lumière émise par au moins une source lumineuse (6) disposée le long d'au moins un bord dudit cadre (30), ledit panneau lumineux étant conçu pour entrer en contact avec lesdits contacts électriques dans un état monté dudit panneau lumineux (3) sur ladite face frontale (21) du couvercle pour l'alimentation électrique de ladite source lumineuse (6), à la fois dans un premier état de montage dans lequel ledit panneau lumineux est disposé dans un plan parallèle à ladite face frontale et dans un second état de montage dans lequel ledit panneau lumineux est disposé dans un plan perpendiculaire à ladite face frontale,
ledit couvercle (20) comprenant des connecteurs (24, 25), destinés à venir s'engager, dans ledit premier état de montage, avec ledit cadre, **caractérisé en ce que** lesdits connecteurs sont disposés sur des côtés opposés longitudinalement de ladite face frontale (21), destinés à venir se clipser chacun, dans ledit premier état de montage, dans une encoche (330) correspondante pratiquée sur une partie de paroi interne transversale (33) dudit cadre (30), ledit cadre présentant une section externe définissant un logement (38) destiné à recevoir à emboîtement lesdits connecteurs (24, 25) dans ledit second état de montage.

2. Bloc d'éclairage de sécurité selon la revendication 1, **caractérisé en ce que** lesdits connecteurs sont deux tenons latéraux (24, 25) réalisés d'une seule pièce avec ledit couvercle.

3. Bloc d'éclairage de sécurité selon la revendication 2, **caractérisé en ce que** ledit cadre (30) présente une section externe en V ou en U, dont deux ailes longitudinales (36) faisant saillie d'une paroi interne longitudinale (34) dudit cadre (30) définissent ledit logement (38), ledit logement étant en forme de mortaise.

4. Bloc d'éclairage de sécurité selon la revendication 2 ou 3, **caractérisé en ce que** lesdits deux tenons latéraux (24, 25) comportent un corps et un bord rigide (240, 250) faisant saillie dudit corps et destiné à s'insérer dans ladite encoche (330).

5. Bloc d'éclairage de sécurité selon la revendication 2, 3 ou 4, **caractérisé en ce que** lesdits deux tenons latéraux (24, 25) présentent, en coupe transversale, un profil ayant une section en forme de trapèze.

6. Bloc d'éclairage de sécurité selon l'une quelconque des revendications 2 à 5, **caractérisé en ce que** lesdits deux tenons latéraux (24, 25) comportent un insert métallique adapté pour le contact avec lesdits contacts électriques.

7. Bloc d'éclairage de sécurité selon la revendication 6, caractérisé chaque encoche (330) et logement (38), adaptés à coopérer avec lesdits deux tenons latéraux (24, 25) respectivement dans lesdits premier et second états de montage, sont pourvus de plages de connexion métalliques respectives adaptées pour le contact avec l'insert métallique desdits deux tenons latéraux dans chacun desdits premier et second états de montage.

8. Bloc d'éclairage de sécurité selon la revendication 7, **caractérisé en ce que** ladite source lumineuse (6) comprend des bornes de connexion électrique reliées auxdites plages de connexion métalliques par des pistes conductrices disposées sur ledit cadre (30).

9. Bloc d'éclairage de sécurité selon l'une quelconque des revendications précédentes, **caractérisé en ce que** ladite source lumineuse (6) comprend une barrette de diodes électroluminescentes disposée le long d'une paroi interne longitudinale (34) du cadre (30), de sorte que lesdites diodes électroluminescentes soient orientées vers ledit guide de lumière.

10. Bloc d'éclairage de sécurité selon la revendication 9, **caractérisé en ce que** ladite barrette de diodes électroluminescentes est fixée sur une face externe de ladite paroi interne longitudinale (34) sous ledit logement (38), de sorte que lesdites diodes électroluminescentes soient disposées au sein d'ouvertures pratiquées dans ladite paroi interne longitudinale (34).

## Patentansprüche

1. Eine Sicherheits- bzw. Notbeleuchtungseinheit, die Folgendes umfasst:
- einem Trägergehäuse, das gebildet ist aus einem an der Vorderseite offenen Sockel, der mit seiner Rückwand an einer Wand oder Decke befestigt werden kann, und aus einem Deckel (20), der eine an der Vorderseite des Sockels zu befestigende Vorderseite (21) umfasst, um ein Aufnahmegehäuse (23) für eine Stromversorgungsschaltung und entsprechende elektrische Kontakte zu bilden, und
- eine Leuchttafel (3), die aus mindestens einem Hinweisschild (31) und einem Lichtleiter (32) besteht, die an ihrem Umfang durch einen Rahmen (30) verbunden sind, wobei der genannte Lichtleiter dazu ausgelegt ist, das von mindestens einer Lichtquelle (6), die entlang mindestens einer Kante des Rahmens (30) angeordnet ist, emittierte Licht in Richtung des Hinweisschildes zu streuen, wobei die genannte Leuchttafel dazu ausgelegt ist, um mit den genannten elektrischen Kontakten, in einem montierten Zustand der genannten Leuchttafel (3) auf der genannten Vorderseite (21) des Deckels in Kontakt zu geraten, um die genannte Lichtquelle (6) mit Strom zu versorgen, sowohl in einem ersten Montagezustand, in dem die genannte Leuchttafel in einer Ebene parallel zur genannten Vorderseite angeordnet ist, als auch in einem zweiten Montagezustand, in dem die genannte Leuchttafel in einer Ebene senkrecht zur Vorderseite angeordnet ist,
wobei der genannte Deckel (20) Verbinder (24, 25) umfasst, die dazu bestimmt sind, im genannten ersten Montagezustand mit dem genannten Rahmen in Eingriff zu kommen, **dadurch gekennzeichnet, dass** die genannten Verbinder auf in Längsrichtung gegenüberliegenden Seiten der genannten Vorderseite (21) angeordnet sind, jeweils dazu bestimmt, im genannten ersten Montagezustand in eine entsprechende Aussparung (330) an einem quer verlaufenden Innenwandabschnitt (33) des genannten Rahmens (30) einzurasten, wobei der genannte Rahmen einen Außenquerschnitt (*section externe*) aufweist, der eine Aufnahme (38) definiert, die dazu bestimmt ist, die genannten Verbinder (24, 25) im genannten zweiten Montagezustand ineinandergreifend aufzunehmen.

2. Die Notbeleuchtungseinheit nach Anspruch 1, **dadurch gekennzeichnet, dass** die genannten Verbinder zwei seitliche Zapfen (24, 25) sind, die einstückig mit dem genannten Deckel hergestellt sind.

3. Die Notbeleuchtungseinheit nach Anspruch 2, **dadurch gekennzeichnet, dass** der genannte Rahmen (30) einen V- oder U-förmigen Außenquerschnitt aufweist, von dem zwei Längsflügel (36), die von einer Längsinnenwand (34) des genannten Rahmens (30) abstehen, die genannte Aufnahme (38) definieren, wobei die genannte Aufnahme die Form eines Zapfenlochs aufweist.

4. Die Notbeleuchtungseinheit nach Anspruch 2 oder 3, **dadurch gekennzeichnet, dass** die genannten beiden seitlichen Zapfen (24, 25) Folgendes umfassen: einen Körper und eine starre Kante (240, 250), die vom genannten Körper vorsteht und dazu bestimmt ist, in die genannte Aussparung (330) eingesetzt zu werden.

5. Die Notbeleuchtungseinheit nach Anspruch 2, 3 oder 4, **dadurch gekennzeichnet, dass** die genannten beiden seitlichen Zapfen (24, 25) im Querschnitt ein Profil mit trapezförmigem Querschnitt aufweisen.

6. Die Notbeleuchtungseinheit nach irgendeinem der Ansprüche von 2 bis 5, **dadurch gekennzeichnet, dass** die genannten beiden seitlichen Zapfen (24, 25) einen Metalleinsatz aufweisen, der zum Kontakt mit den genannten elektrischen Kontakten geeignet ist.

7. Die Notbeleuchtungseinheit nach Anspruch 6, **dadurch gekennzeichnet, dass** jede Aussparung (330) und jede Aufnahme (38), die zum Zusammenwirken mit den genannten beiden seitlichen Zapfen (24, 25) jeweils im genannten ersten bzw. zweiten Montagezustand geeignet sind, mit entsprechenden metallischen Anschlussflächen versehen sind, die zum Kontakt mit dem Metalleinsatz der genannten beiden seitlichen Zapfen in jedem der genannten ersten und zweiten Montagezustände geeignet sind.

8. Die Notbeleuchtungseinheit nach Anspruch 7, **dadurch gekennzeichnet, dass** die genannte Lichtquelle (6) elektrische Anschlussklemmen umfasst, die mit den genannten metallischen Anschlussflächen durch Leiterbahnen verbunden sind, die auf dem genannten Rahmen (30) angeordnet sind.

9. Die Notbeleuchtungseinheit nach einem der vorstehenden Ansprüche, **dadurch gekennzeichnet, dass** die genannte Lichtquelle (6) einen Streifen aus Leuchtdioden umfasst, der entlang einer Längs-Innenwand (34) des Rahmens (30) angeordnet ist, sodass die genannten Leuchtdioden auf den genannten Lichtleiter ausgerichtet sind.

10. Die Notbeleuchtungseinheit nach Anspruch 9, **dadurch gekennzeichnet, dass** der genannte Streifen aus Leuchtdioden an einer Außenfläche der genannten Längs-Innenwand (34) unter der genannten Aufnahme (38) befestigt ist, sodass die genannten Leuchtdioden innerhalb von Öffnungen angeordnet sind, die in der genannten Längs-Innenwand (34) hergestellt sind.

## Claims

1. An emergency lighting block comprising:
a support housing made of a base, open in its front face, adapted to be fixed to a wall or a ceiling by its bottom wall, and of a lid (20) comprising a frontal face (21) to be attached to the base front side to form an accommodating housing (23) for an electric feeding circuit and corresponding electrical contacts, and
a luminous panel (3) made of at least one signaling label (31) and of a light guide (32) joined together at their periphery by a frame (30), said light guide being conceived to diffuse towards said signaling label the light emitted by at least a light source (6) provided along at least one edge of said frame (30), said luminous panel being conceived to contact said electrical contacts in a mounted state of said luminous panel (3) on said frontal face (21) of the lid for the power supply of said light source (6), both into a first mounting state in which said luminous panel is arranged in a plan parallel to said frontal face and into a second mounting state in which said luminous panel is arranged in a plane perpendicular to said frontal face,
said lid (20) comprising connectors (24, 25), intended to engage, within said first mounting state, to said frame, **characterized in that** said connectors are arranged on longitudinally opposite sides of said frontal face (21), intended to snap fit each one, into said first mounting state, to a corresponding notch (330) provided on a transversal inner wall part (33) of said frame (30), said frame having an external section defining a housing (38) intended to securely accommodate said connectors (24, 25) into said second mounting state.

2. The emergency lighting block according to claim 1, **characterized in that** said connectors are two lateral tenons (24, 25) formed as an unitary part with said lid.

3. The emergency lighting block according to claim 2, **characterized in that** said frame (30) has a V or U-shape outer section, whose two longitudinal wings (36) extending from a longitudinal inner wall (34) of said frame (30) define said housing (38), said housing having a mortise shape.

4. The emergency lighting block according to claim 2 or 3, **characterized in that** said two lateral tenons (24, 25) have a body and a rigid edge (240, 250) extending from said body and intended to engage into said notch (330).

5. The emergency lighting block according to claim 2, 3 or 4, **characterized in that** said two lateral tenons (24, 25) have, as a transversal section, a profile having a trapezoid shape section.

6. The emergency lighting block according to any of claims 2 to 5, **characterized in that** said two lateral tenons (24, 25) have a metallic insert adapted for the contact with said electrical contacts.

7. The emergency lighting block according to claim 6, **characterized in that** each notch (330) and housing (38), adapted to cooperate with said two lateral tenons (24, 25) in said first and second mounting states, respectively, are provided with respective metallic connecting areas adapted for the contact with the metallic insert of said two lateral tenons in each one of said first and second mounting states.

8. The emergency lighting block according to claim 7, **characterized in that** said light source (6) comprises electric connecting terminals connected to said metallic connecting areas by conducting tracks provided on said frame (30).

9. The emergency lighting block according to any of preceding claims, **characterized in that** said light source (6) comprises a light-emitting diode array arranged along a longitudinal inner wall (34) of the frame (30), so that said light-emitting diodes are directed towards said light guide.

10. The emergency lighting block according to claim 9, **characterized in that** said light-emitting diodes array is fixed on an outer face of said longitudinal inner wall (34), under said housing (38), so that said light-emitting diodes are arranged within openings provided into said longitudinal inner wall (34).
